# EUROPÄISCHE PATENTANMELDUNG

(11) **EP 0 014 377 A2**
(43) Veröffentlichungstag der Anmeldung: **20.08.1980**
(21) Anmeldenummer: 80100321.1
(22) Anmeldetag: 23.01.1980
(51) Int. Cl.: H01H 33/02, H01H 33/42

(54) **Leistungsschalter**

(30) Priorität: 13.02.1979 DE 2905333
(71) Anmelder: BROWN, BOVERI & CIE Aktiengesellschaft Mannheim, D-6800 Mannheim Käfertal (DE)
(72) Erfinder: Dabringshausen, Friedhelm, D-8756 Kahl (DE); Neumaier, Heinrich, D-6450 Hanau 1 (DE); Kappmeier, Ralf, D-8751 Mainaschaff (DE)
(74) Vertreter: Kempe, Wolfgang

(57) **Zusammenfassung**

Dreipoliger Leistungsschalter, bei dem die Antriebsisola- toren für die beweglichen Kontaktstücke auf einer gemeinsamen Platte befestigt, die ihrerseits von einer Schubstange angetrieben wird.

## Beschreibung

Die Erfindung betrifft einen mehrpoligen Leistungsschalter mit die beweglichen Kontaktstücke haltenden, von einer Antriebsvorrichtung axial beweglichen Kontaktvorrichtung mit Antriebsisolatoren.

Solche Schalter, zum Beispiel dreipolige Leistungsschalter, sind im allgemeinen so gebaut, daß jeder im wesentlichen aus Kontaktsystem, Antriebsisolator, Blaszylinder und Abströmrohr bestehende Schalterpol, einzeln gekapselt ist und auch jeweils einen eigenen Antrieb bzw. jeweils eine eigene, die drei Kontaktvorrichtungen axial bewegende Schubstange aufweist. Die Axialbewegungen der drei Schubstangen erfolgen jeweils von einem Antriebshebel aus; diese drei Antriebshebel werden ihrerseits von einem gemeinsamen Antriebsaggregat angetrieben bzw. verschwonkt.

Der Erfindung liegt die Aufgabe zugrunde, einen funktionssicheren Schalter der eingangs bezeichneten Gattung mit einfachen Mitteln und einem Mindestaufwand an Bauteilen zu schaffen.

.Erfindungsgemäß wird diese Aufgabe dadurch gelöst, daß die Antriebsisolatoren an einem gemeinsamen Halteorgan befestigt sind, das in dem alle drei Schalterpole einschließenden Schaltergehäuse angeordnet und mittels einer Schubstange von der Antriebsvorrichtung axial beweglich geführt ist..

Ein so gestalteter Schalter benötigt somit nur eine einzige Schubstange sowie nur ein einziges, im Schaltergehäuse eingebautes Dichtungs- und Führungssystem für die Schubstange. Die Schubstange wird direkt vom Antriebsaggregat, zum Beispiel einer hydraulischen oder pneumatischen Kolben-Zylinder-Einheit, angetrieben. Diese wesentlich vereinfachte Bauweise hat somit auch eine höhere.Funktionssicherheit zur Folge, da nur wenige bewegliche Bauteile vorhanden sind.

Nachfolgend ist ein Ausführungsbeispiel der Erfindung und weitere vorteile anhand der beiliegenden Zeichnung näher beschrieben, wobei die für die Erfindung unwesentlichen Teile nicht gezeigt sind.

Der in der Zeichnung teilweise und schematisch gezeigte Schalter weist ein Gehäuse 32 auf, in dem die drei Schalterpole untergebracht sind. Jeder der drei Schalterpole besteht im wesentlichen aus Stromzugang, Stromabgang, Kontaktsystem, Blaszylinder, Abströmrohr und Antriebsisolator 12,14,16, von welchen nur die letzten und davon nur zwei in der Zeichnung dargestellt sind. Der besseren Darstellung wegen sind diese Antriebsisolatoren 12,14,16 versetzt und diametral gegenüberliegend gezeigt. Mittels dreier Metallfassungen 18,20,22 sind die Antriebsisolatoren 12,14,16 mit einer zum Beispiel sternförmigen Befestigungsplatte 24 fest verbunden bzw. verschraubt.

Diese Befestigungsplatte 24 ist mittels eines daran befestigten Zapfenflansches 36, mit Gewindezapfen 35, mit einer Schubstange 26 verbunden; letztere wird im Schalterbetrieb von einer hydraulisch oder pneumatisch betriebenen Kolben-Zylinder-Einheit 28 axial angetrieben. Die Schubstange 26 ist durch ein im Gehäuse 32 angeordnetes, allgemein mit 30 bezeichnetes Dichtungs- und Führungssystem hindurchgeführt. Die axial angetriebene Schubstange 26 treibt im Schalterbetrieb somit die Befestigungsplatte 24 und die daran befestigten Antriebsisolatoren 12,14,16 und diese wiederum die nicht gezeigten beweglichen Kontakte der drei Kontaktvorrichtungen an.

## Patentansprüche

1. Mehrpoliger Leistungsschalter mit die beweglichen Kontaktstücke haltenden, von einer Antriebsvorrichtung axial beweglichen Kontaktvorrichtung mit Antriebsisolatoren, dadurch gekennzeichnet, daß die Antriebsisolatoren (12,14,16) an einem gemeinsamen Halteorgan (24) befestigt sind, das in dem alle drei Schalterpole einschließenden Schaltergehäuse (32) angeordnet und mittels einer Schubstange (26) von der Antriebsvorrichtung (28) axial beweglich geführt ist.

2. Leistungsschalter nach Anspruch 1, dadurch gekennzeichnet, daß das Halteorgan (24) von einer etwa sternförmigen Befestigungsplatte gebildet ist, die einerseits über Metallfassungen (18,20,22) mit den Antriebsisolatoren (12,14,16) und andererseits mittels eines Zapfenflansches (36) mit der Schubstange (26) kraftschlüssig verbunden ist.

3. Leistungsschalter nach Anspruch 1, dadurch gekennzeichnet, daß die Schubstange (26) einerseits in einem Dichtungs- und Führungssystem (30) im Schaltergehäuse (32) und andererseits in den drei Kontaktvorrichtungen axial beweglich geführt ist.
